# EUROPÄISCHE PATENTSCHRIFT

(11) **EP 0 479 095 B1**
(45) Veröffentlichungstag und Bekanntmachung des Hinweises auf die Patenterteilung: **28.12.1994**
(21) Anmeldenummer: 91116208.9
(22) Anmeldetag: 24.09.1991
(51) Int. Cl.: E05B 47/00

(54) **Elektromagnetische Türverriegelung**
Improvement in or relating to a lock operated by electromagnetic means
Dispositif électromagnétique de verrouillage de porte

(30) Priorität: 02.10.1990 DE 4031077
(43) Veröffentlichungstag der Anmeldung: 08.04.1992
(73) Patentinhaber: Rahrbach GmbH, D-42579 Heiligenhaus (DE)
(72) Erfinder: Braetsch, Ernst-Christian, W-5628 Heiligenhaus (DE)
(74) Vertreter: Götz, Friedrich, Dipl.-Phys.

(56) Entgegenhaltungen:
- EP-A- 0 160 470
- EP-A- 0 300 840
- AU-D- 2 113 588
- CH-A- 589 207
- DE-A- 3 546 241
- DE-A- 3 801 672
- GB-A- 2 212 548
- US-A- 4 132 439
- US-A- 4 390 197

## Beschreibung

### Technisches Gebiet

Die Erfindung betrifft eine elektromanetische Türverriegelung für Maschinen mit einer Drehfalle, die einen türseitigen Kloben umfaßt, und einem die Drehfalle blockierenden Schwenkhebel, der durch eine elektromagnetisch betätigte Wippe verriegelt ist.

### Stand der Technik

Elektromagnetische Türverriegelungen der im Gattungsbegriff genannten Art sind bei Waschmaschinen, Spülmaschinen, Schleudern und ähnlichen Geräten eingesetzt worden, bei denen vom Innenraum her irgendeine Gefahr auf den Bedienenden ausgehen könnte. Meist weisen diese Maschinen eine großflächige, umlaufende Dichtung auf, so daß die Drehfalle einem erheblichen Druck ausgesetzt ist.

Bisher war es üblich, auf die Wippe einen kräftigen Netzspannungsmagneten einwirken zu lassen, um über das Wippenende den die Drehfalle blockierenden Schwenkhebel freizugeben. Da die auf dem Türrahmen montierte Verriegelungseinrichtung Dampf, Feuchtigkeit oder sonstigen aggressiven Medien ausgesetzt sein kann, bedarf es besonderer kostenträchtiger Maßnahmen, um die von der Netzspannung ausgehenden Gefahren zu eliminieren, also die VDE-Bestimmungen zu erfüllen. Weiterhin ist es ein Problem, die Maschinen gegen die Folgen falscher Bedienung abzusichern, insbesondere das Anlaufen bei offener Tür zu verhindern. Es darf also nicht möglich sein, daß der Bedienende lediglich mit einem Werkzeug die Drefalle herunterdrückt, um über den eingebauten Mikroschalter die Maschine bei offener Tür zu starten.

### Darstellung der Erfindung

Aufgabe der Erfindung ist es, eine preisgünstige Verriegelungseinrichtung für Kleinspannung zu schaffen, die zusätzlich nach den VDE-Richtlinien "fingersicher" ist.

Diese Aufgabe wird mit den im Patentanspruch 1 angegebenen Mitteln gelöst.

### Beschreibung der Zeichnungen

Ein Ausführungsbeispiel der Erfindung wird anhand von Fig. 1 - 3 der Zeichnung erläutert. Einander entsprechende Teile sind mit den gleichen Bezugszeichen versehen.
- Fig. 1: zeigt einen Längsschnitt durch die Türverriegelung im Schließzustand,
- Fig. 2: das gleiche im Öffnungszustand,
- Fig. 3: eine Draufsicht.

In Fig. 1 ist mit 1 die Gehäusegrundplatte bezeichnet, in welcher ein Hauptlagerbolzen 2 für die Drehfalle 3, ein Lagerbolzen 4 für den Schwenkhebel 5 und ein Lagerbolzen 6 für die Wippe 7 befestigt sind. Ein Elektromagnet 8 ist über seinen Anker 8a mit dem linken Ende der Wippe 7 verbunden.
Links und rechts der Drehfalle 3 sind Abfragehebel 9, 10 auf dem Bolzen 2 gelagert. Eine mit dem Pfeil 11 angedeutete Feder dient dazu, diese Hebel im Uhrzeigersinn zu verdrehen. Die Drehfalle 3 ist im Schließzustand dargestellt. Ihre Klaue umfaßt den strichpunktiert angedeuteten türseitigen Kloben 12. das linke, untere Ende der Drehfalle weist eine Vertiefung 3a auf, die an einer Rolle 13 anliegt. Diese ist über einen Bolzen 14 auf dem Schwenkhebel 5 gelagert. Der Hebel trägt einen weiteren Bolzen 15 mit einer kleineren Rolle 16. Diese Rolle stößt gegen das rechte Ende der Wippe 7, wodurch der Schwenkhebel 5 und damit auch die Drehfalle 3 blockiert sind.
Wenn der Elektromagnet 8 an Spannung gelegt wird, zieht er seinen Anker 8a an und bewegt dabei die Wippe 7 im Uhrzeigersinn. Die rechte Sperrkante 7a der Wippe 7 läuft über die Rolle 16 nach unten, wodurch die Blockade des Hebels 5 aufgehoben ist. Wenn jetzt über den Kloben 12 auf die Drehfalle 3 eine Zugkraft ausgeübt wird, drückt der Vorsprung 3b den Schwenkhebel 5 nach links, so daß die Drehfalle öffnen kann. Zugleich schwenken die Abfragehebel 9, 10 nach oben, wodurch sie den Schwenkhebel 5 in der für die Entriegelung typischen Position blockieren.

Fig. 2 zeigt die Stellung aller Teile bei offener Tür. Eine Schenkelfeder 17 sorgt dafür, daß der Schwenkhebel 5 an den Abfragehebeln 9, 10 anliegt.

In Fig. 3 ist die komplette Türverriegelung in der Draufsicht dargestellt. Auf die Grundplatte 1 ist eine fast spiegelbildlich gleiche Gehäusedeckplatte aufgesetzt, die entsprechende Bohrungen zumindest für die Lagerbolzen 2 und 4 aufweist. In einem Teilaufbruch erkennt man einen Mikroschalter 19, der mit einer Schraube 20 befestigt ist. Dieser von außen einzubauende Mikroschalter wird durch einen in Fig. 1 und 2 dargestellten Ausleger 21 betätigt, der mit dem Schwenkhebel 5 verbunden ist. Mit 22, 23, 24 sind Durchgangslöcher bezeichnet, die der Befestigung des Gehäuses an der Türzarge dienen. Eine Gehäuseöffnung 25 gibt den Blick auf die Drehfalle 3 und die Abfragehebel 9, 10 frei. An diese Hebel sind Betätigungsflächen 9a, 10a angeformt. Der Kloben 12 wird von zwei Befestigungslaschen gehalten, die beim Schließen der Tür auf die Flächen 9a, 10a auftreffen, während zugleich der Kloben 12 die Drehfalle 3 nach unten drückt. Die Abfragehebel 9, 10 geben den Schwenkhebel 5 frei, so daß dieser entgegen dem Uhrzeigersinn schwenken und über die Rolle 13 die Drehfalle 3 verriegeln kann.
Der Mikroschalter wird erst dann betätigt, wenn der Schwenkhebel 5 die Position nach Fig. 1 einnimmt. In dieser Lage kann dann der Hebel 5 durch die Wippe 7 erneut blockiert werden, wobei diese Wippe durch die Kraft einer mit dem Pfeil 26 angedeuteten schwachen Feder in die Sperrstellung gekippt wird.
Die links und rechts von der Drehfalle gelagerten Abfragehebel haben die Aufgabe, eine Überlistung des Türverschlusses zu verhindern. Zum Einrasten der Drehfalle und zur Betätigung des Mikroschalters reicht es nicht aus, daß man bei offener Tür die Drehfalle herunterdrückt. Es soll also verhindert werden, daß die Maschine - gewollt oder ungewollt - bei offener Tür anlaufen kann.

Für die gefahrlose Bedienung der Maschine ist es sehr wichtig, daß der Mikroschalter erst in dem Augenblick betätigt wird, in dem der Schwenkhebel die Drehfalle gesperrt hat. Umgekehrt unterbricht der Mikroschalter beim Öffnen, bevor die Drehfalle freigegeben wird.

Die erforderliche Magnetkraft zur Auslösung der Wippe 7 ist sehr gering, weil ihre Sperrkante 7a über die leichtgängige Rolle 16 ablaufen kann. Für die günstige Kinematik der Hebel ist es wichtig, daß die Längsachse AB der Wippe 7 mit der Längsachse CD des Schwenkhebels 5 einen Winkel von knapp über 90° einschließt. Damit wird erreicht, daß bei einer Zugkraft an der Drehfalle 3 der Schwenkhebel 5 trotz der auf ihn übertragenen Kräfte in der stabilen Totlage verbleibt, weil auf die Wippe 7 kein Drehmoment übertragen wird. Aus dieser Sperrlage heraus ist die Auslösekraft des Magneten so gering, daß ohne weiteres ein Kleinspannungsmagnet, z.B. für 12 Volt, eingesetzt werden kann. Dies erleichtert gerade bei Geräten mit Feuchtigkeitsabgabe außerordentlich die Einhaltung der Sicherheitsvorschriften.

Für den Fall, daß die Steuereinrichtung eine Störung aufweist oder der Elektromagnet versagt, kann man sehr leicht eine Notauslösung realisieren. Es genügt dazu ein Notauslöseelement 27, hier als Zugelement dargestellt, das an der Wippe 7 angreift. Noch unauffälliger wäre es, im Gehäuse auf der Magnetseite der Wippe 7 eine kleine Bohrung anzubringen, durch die der Eingeweihte einen Stift einführen kann.

Bei allen Anwendungsfällen mit einer großflächigen Türdichtung ist die Rückfederkraft am Kloben so groß, daß die Drehfalle beim Auslöseimpuls selbsttätig umklappt. Beim Verriegeln der Tür ist dann eine entsprechend hohe Schließkraft aufzubringen.

Der entscheidende Vorteil der Erfindung ist aber darin zu sehen, daß unabhängig von den je nach Anwendungsfall unterschiedlichen Schließkräften die Auslösekraft klein und konstant ist.

Um die günstigen mechanischen Eigenschaften auch unter widrigen Umweltbedingungen beizubehalten, werden wichtige Teile wie Federn, Hebel, Bolzen aus Edelstahl hergestellt, während die Gehäusehälften aus Druckguß, vorzugsweise Zinkdruckguß, bestehen.

Zur Erhöhung der Betriebssicherheit ist die Wippe 7 so aufgebaut, daß der Massenmittelpunkt mit der Drehachse (Lagerbolzen 6) zusammenfällt. Damit wird verhindert, daß sich die Wippe durch Schläge oder Unwuchten in der Zentrifuge bzw. Schleuder gewollt oder ungewollt aus der Sperrstellung herauslöst und die Tür bei laufender Maschine aufspringt.

### Gewerbliche Verwertbarkeit

Die beschriebene elektromagnetische Türverriegelung kann mit großem Zugewinn an Bedienungssicherheit bei allen Geräten und Maschinen eingesetzt werden, die rotierende Teile aufweisen oder mit gefährlichen Flüssigkeiten und Dämpfen arbeiten. Vorzugsweise sind dies Schleudern sowie Wasch- und Spülmaschinen, wie sie in der Industrie oder im Dienstleistungsgewerbe benutzt werden.

## Patentansprüche

1. Elektromagnetische Türverriegelung für Maschinen mit einer Drehfalle, die einen türseitigen Kloben (12) umfaßt, und einem die Drehfalle (3) blockierenden Schwenkhebel (5), der durch eine elektromagnetisch betätigte Wippe (7) verriegelt ist,
dadurch gekennzeichnet, daß der Schwenkhebel (5) eine erste Rolle (13) aufweist, die im verriegelten Zustand in einer Vertiefung (3a) der Drehfalle (3) ruht, daß der Schwenkhebel (5) eine zweite Rolle (16) trägt, auf der die Sperrkante (7a) der Wippe (7) aufliegt und daß die Längsachse (AB) der Wippe (7) und die Längsachse (CD) des Schwenkhebels (5) einen Winkel von knapp über 90° einschließen.

2. Elektromagnetische Türverriegelung nach Anspruch 1, dadurch gekennzeichnet, daß die relativ kleine Kraft zur Auslösung der Wippe (7) von einem Kleinspannungsmagneten herrührt, dessen Stromkreis bei Maschinenstillstand aktivierbar ist.

3. Elektromagnetische Türverriegelung nach Anspruch 1, dadurch gekennzeichnet, daß links und rechts von der Drehfalle (3) und auf deren Hauptlagerbolzen (2) federnde Abfragehebel (9, 10) angeordnet sind, die bei offener Tür den Schwenkhebel (5) blockieren, so daß die Drehfalle (3) nur dann in die arretierte Schließstellung gehen kann, wenn durch den Kloben (12) der Tür sowohl die Drehfalle (3) als auch die Abfragehebel (9, 10) heruntergedrückt wurden.

4. Elektromagnetische Türverriegelung nach Anspruch 2, dadurch gekennzeichnet, daß die Laschen des Schließklobens (12) als Tastfinger dienen, die auf Betätigungsflächen (9a, 10a) an den Abfragehebeln (9, 10) einwirken.

5. Elektromagnetische Türverriegelung nach Anspruch 1, dadurch gekennzeichnet, daß der Schwenkhebel (5) einen die Maschinenfunktion auslösenden Mikroschalter (19) betätigt.

6. Elektromagnetische Türverriegelung nach Anspruch 1, dadurch gekennzeichnet, daß ein zusätzliches Notauslöseelement (27) vorgesehen ist, das auf die Wippe (7) eine Zug- oder Druckkraft ausübt, um bei Versagen der Steuerung oder des Kleinspannungsmagneten die Tür öffnen zu können.

## Claims

1. An electromagnetic door lock for machines comprising a rotary catch encompassing a pin (12) and a swivel lever (5) blocking the rotary catch (3), said lever being locked by means of an electromagnetically activated rocker (7),
characterised in that the swivel lever (5) features a first roller (13) which, in the locked position, rests in a depression (3a) in the rotary catch (3), that the swivel lever (5) carries a second roller (16) on which the locking edge (7a) of the rocker (7) rests and that the longitudinal axis (AB) of the rocker (7) and the longitudinal axis (CD) of the swivel lever (5) enclose an angle of just over 90°.

2. An electromagnetic door lock according to claim 1, characterised in that the relatively little force required to activate the rocker (7) is provided by a low-voltage magnet whose circuit can be activated when the machine is at a standstill.

3. An electromagnetic door lock according to claim 1, characterised in that safety levers (9, 10) are arranged on the left and right of the rotary catch (3) and spring-mounted on the main bearing pin (2) of said catch, said levers blocking the swivel lever (5) when the door is open in such a manner that the rotary catch (3) can only move into the arrested locking position when both the rotary catch (3) and the safety levers (9, 10) have been pressed downwards by the pin (12) of the door.

4. An electromagnetic door lock according to claim 2, characterised in that the brackets of the closing pin (12) serve as feelers which act on the activation surfaces (9a, 10a) of the safety levers (9, 10).

5. An electromagnetic door lock according to claim 1, characterised in that the swivel lever (5) activates a microswitch (19) which triggers the machine function.

6. An electromagnetic door lock according to claim 1, characterised in that an additional emergency activation element (27) is provided which exerts a tensile or compressive force on the rocker (7) so that the door can be opened if the control or the low-voltage magnet fails.

## Revendications

1. Dispositif électromagnétique de verrouillage de porte pour machines avec un pêne tournant comprenant un gond (12) du côté de la porte et un levier pivotant (5) bloquant le pêne tournant (3), le levier étant verrouillé par une dispositif basculant à actionnement magnétique (7),
caractérisé par le fait que le levier pivotant (5) présente un premier rouleau (13) qui repose en état verrouillé dans un creux (3a) du pêne tournant (3), que le levier pivotant (5) porte un deuxième rouleau (16) sur lequel repose le bord de verrouillage (7a) du dispositif basculant (7) et que l'axe longitudinal (AB) du dispositif basculant (7) et l'axe longitudinal (CD) du levier pivotant (5) renferment un angle légèrement supérieur à 90°.

2. Dispositif électromagnétique de verrouillage de porte selon revendication 1, caractérisé par le fait que la force relativement fabile déclenchant le dispositif basculant (7) émane d'un aimant à faible tension dont le circuit électrique est activable à l'arrêt de la machine.

3. Dispositif électromagnétique de verrouillage de porte selon revendication 1, caractérisé par le fait qu'à gauche et à droite du pêne tournant (3) et sur les axes de logement principaux de celui-ci (2) on a disposé des leviers d'appel élastiques (9, 10) qui bloquent le levier pivotant (5) lorsque la porte est ouverte, de sorte que le pêne tournant (3) ne peut aller en position de fermeture arrêtée que lorsque le pêne tournant (3) ainsi que les leviers d'appel (9, 10) ont été abaissés par le gond (12).

4. Dispositif électromagnétique de verrouillage de porte selon revendication 2, caractérisé par le fait que les languettes du gond de fermeture (12) servent comme doigts de palpage agissant sur des surfaces d'actionnement (9a, 10a) sur les leviers d'appel (9, 10).

5. Dispositif électromagnétique de verrouillage de porte selon revendication 1, caractérisé par le fait que le levier pivotant (5) actionne un microrupteur (19) déclenchant le fonctionnement de la machine.

6. Dispositif électromagnétique de verrouillage de porte selon revendication 1, caractérisé par le fait qu'on a prévu un élément de déclenchement d'arrêt d'urgence supplémentaire (27) qui exerce une force de traction et de pression sur le dispositif basculant (7) afin de pouvoir ouvrir la porte en cas de défaillance de la commande ou de l'aimant à faible tension.
